# FASCICULE DE BREVET EUROPEEN

(11) **EP 0 085 999 B1**
(45) Date de publication et mention de la délivrance du brevet: **01.06.1988**
(21) Numéro de dépôt: 83200088.9
(22) Date de dépôt: 21.01.1983
(51) Int. Cl.: C25B 15/04

(54) **Installation pour la régulation d'un groupe de cellules d'électrolyse à cathode de mercure**
Vorrichtung zur Regulierung einer Gruppe von Quecksilberkathoden Elektrolysezellen
Regulation de vice for a group of electrolytic cells with mercury cathode

(30) Priorité: 28.01.1982 FR 8201611
(43) Date de publication de la demande: 17.08.1983
(73) Titulaire: SOLVAY & Cie (Société Anonyme), B-1050 Bruxelles (BE)
(72) Inventeur: Detournay, Jean-Paul, B-5760 Franière (BE); Defourny, Jacques, B-1180 Bruxelles (BE)

(56) Documents cités:
- DE-A- 1 567 955
- DE-A- 2 637 232
- FR-A- 2 248 336
- FR-A- 2 396 098

## Description

La présente invention est relative à une installation pour la régulation d'un groupe de cellules d'électrolyse à anodes multiples déplaçables en regard d'une cathode de mercure, notamment des cellules pour l'électrolyse de solutions aqueuses d'halogénure de métaux alcalins, et plus particulèrement de chlorure de sodium.

Pendant le fonctionnement de cellule d'électrolyse à cathode de mercure, il est important de réduire à une valeur aussi faible que possible, la distance séparant les anodes de la cathode, afin de diminuer la consommation d'énergié électrique et rendre ainsi le rendement énergétique de l'opération d'électrolyse optimum. En particulier, dans le cas de celles équipées d'anodes métalliques, par exemple des anodes du type de celles décrites dans le brevet BE-A-811 155 (Imperial Chemical Industries Limited), il est habituel de régler la distance anode-cathode au voisinage et même au-dessous de 2 mm.

La mise en oeuvre de distances anode-cathode faibles impose de contrôler périodiquement la position des anodes dans les cellules d'électrolyse et d'opérer éventuellement un ajustement des anodes. Pour obtenir un rendement énergétique optimum, il est en effet nécessaire de corriger la position des anodes dont la distance, par rapport à la cathode, deviendrait exagérément grande. Il convient par ailleurs d'éviter que l'une ou l'autre anode entre occasionnellement en contact avec la cathode de mercure, car le court-circuit qui en résulterait serait susceptible d'occasionner des dégradations graves à l'anode, principalement dans le cas d'anodes en titane portant un revêtement actif à base d'oxyde de métal noble. Les causes d'une augmentation intempestive des distances anode-cathode ou d'un contact fortuit entre une anode et le mercure sont nombreuses; elles peuvent résider notamment dans une déformation ou une usure de l'anode, la formation d'agglomérats de gros mercure (appelé parfois "beurre de mercure") adhérant à la sole de la cellule ou flottant à la surface du mercure, une variation intempestive du niveau du mercure dans la cellule, une turbulence fortuite survenant dans l'écoulement du mercure.

Dans le brevet BE-A-668 236 (Imperial Chemical Industries Limited), on décrit un procédé pour régler la position d'une anode dans une cellule à cathode de mercure, selon lequel on mesure la conductance électrique de la couche d'électrolyte séparant l'anode de la cathode, on compare la valeur mesurée de la conductance à une valeur de consigne et on règle la position de l'anode pour que ces deux valeurs s'égalent.

Dans le brevet BE-A-695 771 (Imperial Chemical Industries Limited), on décrit un appareillage mettant ce procédé en oeuvre pour la régulation automatique de la position des anodes d'une cellule à cathode de mercure. Cet appareillage connu comprend un chariot qui est déplaçable au-dessus de la cellule et qui porte un organe de scrutation sélective des anodes individuelles, un organe de mesure de la valeur instantanée de la conductance électrique de la couche d'électrolyte entre l'anode scrutée et la cathode, un transformateur de ladite valeur instantanée en un signal électrique, par exemple une tension, un circuit de comparaison de ce signal électrique avec un signal de consigne représentatif d'une valeur de consigne de la conductance électrique et un dispositif de réglage motorisé de la position de l'anode scrutée, couplé à ce circuit de comparaison.

L'appareillage est programmé de manière à scruter sélectivement et successivement toutes les anodes de la cellule et exécuter une séquence complète des opérations du procédé, pour chaque anode scrutée.

Dans l'exploitation de cette installation, la valeur de consigne est une valeur fixe de la conductance électrique de la couche d'électrolyte, correspondant à une distance anode-cathode prédéterminée. Elle est généralement le résultat d'un compromis acceptable entre la recherche d'un rendement énergétique optimum et la recherche d'un taux de sécurité suffisant dans la marche de la cellule. Elle doit être définie dans chaque cas particulier en fonction des conditions de marche de la cellule.

Dans le but d'assurer la régulation d'un groupe de cellules à mercure, par exemple d'un atelier industriel d'électrolyse, on a déjà imaginé d'associer à chaque cellule du groupe un appareillage de régulation autonome.

Dans le document FR-A-239098 (Hoechst AG), on décrit une installation à fonctionnement décentralisé pour le réglage de la position des anodes d'un groupe de cellules d'électrolyse. Cette installation est à fonctionnement décentralisé. Elle comprend, d'une part, une pluralité d'unités locales de régulation associées chacune à une cellule d'électrolyse individuelle et, d'autre part, une unité centrale de régulation couplée à l'ensemble des unités locales. Dans cette installation connue, chaque unité locale opére une mesure de la conductance électrique de la couche d'électrolyte sous chaque anode de la cellule à laquelle elle est associée, elle calcule une valeur de consigne au départ de données locales du fonctionnement de sa cellule et de données générales du fonctionnement du groupe de cellules et elle compare la valeur de conductance mesurée avec la valeur de consigne et régie la position de l'anode en conséquence. L'unité centrale sert de relais entre les unités locales, en transférant à chaqune d'elles les données générales précitées. Cette installation connue à fonctionnement décentralisé présente une série de désavantages, parmi lesquels un coût de mise en oeuvre élévé, un temps de réponse relativement long des unités locales de régulation, du fait que ces dernières doivent procéder au calcul des valeurs de consigne, et l'impossibilité d'assurer une régulation ordonnée de l'ensemble du groupe de cellules.

L'invention tend à remédier à ces désavantages, en fournissant une installation à fonctionnement partiellement centralisé qui assure une régulation automatique, rapide, ordonnée et fiable des distances anode-cathode d'une groupe de cellules d'électrolyse.

L'invention concerne à cet effet une installation pour la régulation des distances anode-cathode dans un groupe de celules d'électrolyse qui comprennent chacune des unités anodiques déplaçables en regard d'une cathode de mercure et des moteurs pour déplacer les unités anodiques individuellement en regard de la cathode, l'installation comprenant
-d'une part, des unités locales de régulation qui sont associées chacune à une cellule du groupe de cellules et qui comprennent chacune:
   . un organe de mesure de conductance électrique,
   . un transformateur de la conductance électrique en un signal électrique,
   . un détecteur de conditions de marche locales de la cellule qui lui est associée,
   . un convertisseur des conditions de marche locales détectées, en signaux électriques,
   . un circuit de comparaison des signaux du transformateur avec des signaux de consigne représentatifs de valeurs de consigne de la conductance électrique,
   . une mémoire de comparaison couplée au circuit de comparaison,
   . un programmateur conçu pour réaliser le fonctionnement de l'unité locale en deux phases comprenant, dans une première phase, une liaison sélective des unités anodiques à son organe de mesure et un couplage de son circuit de comparaison à sa mémoire de comparaison et, dans une seconde phase, un couplage sélectif des moteurs des unités anodiques à sa mémoire de comparaison;
-d'autre par, une unité centrale de régulation qui comprend:
   . un organe de couplage de l'unité central de régulation aux unités locales de régulation,
   . une mémoire de marche locale pour le stockage des signaux provenant du convertisseur des unités locales,
   . un circuit de consigne conçu pour définir des signaux de consigne au départ des signaux de la mémoire de marche locale de l'unité centrale de régulation,
   . une mémoire de consigne pour le stockage des signaux de consigne provenant du circuit de consigne,
   . un programmateur programmé pour coupler l'unité centrale de régulation séparément et successivement avec chaque unité locale de régulation et relier les mémoires de marche locale et de consigne de l'unité centrale respectivement au convertisseur et à la mémoire de comparaison de l'unité locale couplée a6 l'unité centrale.

L'installation selon l'invention assure dès lors une répartition originale des fonctions entre les unités locales, d'une part, et l'unité centrale, d'autre part, de telle sorte que:
-les unités locales gèrent le fonctionnement des cellules, plus spécialement le positionnement des anodes;
-l'unité centrale réalise essentiellement une fonction de soustraitance pour les unités locales (calcul des valeurs de consigne).

L'unité anodique peut être une anode individuelle ou un groupe d'anodes déplaçables ensemble vis-à-vis de la cathode de mercure, par exemple un groupe d'anodes fixées ensemble, en dérivation, à un collecteur de courant rigide et déplaçable.

Dans chaque unité locale de régulation, l'organe de scrutation des unités anodiques, consiste généralement en un circuit logique conçu pour relier les unités anodiques de l'unité électrolytique successivement, séparément et dans un ordre prédétermine, avec l'organe de mesure de conductance et avec le détecteur des conditions de marche locales.

L'organe de mesure de conductance, le transformateur et le circuit de comparaison sont couplés entre eux et peuvent avantageusement être combinés en un appareil unique, du type de celui décrit dans le brevet BE-A-668 236 précité, comprenant un dispositif pour la mesure de l'intensité du courant électrique tranversant l'unité anodique scrutée, un dispositif pour la mesure de la tension entre cette unité anodique et la cathode de mercure, un calculateur couplé à ces deux dispositifs de mesure et conçu pour soustraire, de la tension mesurée, le potentiel réversible de la réaction d'électrolyse, diviser le résultat par la valeur mesurée de l'intensité du courant et sortir un signal de tension représentatif du résultat de la division, et un calculateur conçu pour soustraire une tension de consigne de ce signal de tension et sortir un signal électrique représentatif du résultat de cette soustraction.

Le dispositif de réglage motorisé consiste généralement en un moteur électrique commandé par le signal de sortie du circuit de comparaison pour éloigner l'unité anodique. scrutée de la cathode ou l'en rapprocher selon que la valeur instantanée de la conductance est supérieure ou inférieure à la valeur de consigne.

Le détecteur peut comprendre, par exemple, des thermocouples pour mesurer la température de l'électrolyte ou du mercure dans l'unité électrolytique, des densimètres pour mesurer la densité de l'électrolyte et définir ainsi sa concentration, des débitmètres pour mesurer les débits de l'électrolyte et du mercure dans l'unité électrolytique, des ampèremètres et des voltmètres pour mesurer l'intensité globale du courant d'électrolyse dans l'unité électrolytique et la tension aux bornes de celle-ci.

Dans l'unité central de régulation, l'organe de scrutation des unités locales consiste généralement en un circuit logique, conçu pour coupler les unités locales de régulation successivement et séparément avec l'unité centrale, dans un ordre prédéterminé. Ce circuit est par ailleurs conçu pour transférer dans le circuit de consigne de l'unité centrale, les signaux émis par le convertisseur de l'unité locale scrutée et pour transférer les signaux de consigne de l'unité centrale vers l'unité locale scrutée.

Le circuit de consigne sert à définir la valeur de consigne de la conductivité de l'électrolyte pour chaque unité anodique de l'unité électrolytique dont l'unité locale de régulation est scrutée. Il consiste en un calculateur analogique ou numérique qui est alimenté par les signaux provenant du convertisseur de l'unité locale scrutée et qui est conçu pour calculer, en fonction de conditions locales régnant dans l'unité électrolytique scrutée, la valeur de la conductance de la couche d'électrolyte pour une distance anode-cathode imposée (valeur de consigne de la conductance).

Dans l'installation selon l'invention, les unités locales de régulation remplissent une double fonction: d'une part,. elles servent à mesurer la conductance électrique de la couche d'électrolyte sous chaque unité anodique, transformer cette mesure en un signal électrique, comparer celui-ci à un signal de consigne et actionner le dispositif de réglage motorisé de l'unité anodique, en fonction du résultat de la comparaison; d'autre part, elles servent à relever les conditions de marche locales afférentes à chaque unité anodique et à les convertir en signaux électriques qui sont transférés vers l'unité centrale de régulation.

L'unité centrale de régulation a pour fonction de calculer les valeurs de consigne des unités anodiques, au départ des conditions de marche locales relevées par les unités locales de régulation, et à transférer ces valeurs de consigne vers les unités locales de régulation.

En pratique, dans une cellule d'électrolyse à cathode de mercure, en exploitation, la valeur optimum de la distance anode-cathode est rarement identique pour toutes les anodes. Elle diffère généralement d'une anode à l'autre, en fonction notamment de la géométrie de l'anode, de son dégré, d'usure ou de sa position dans la cellule.

Par ailleurs, toutes autres choses restant égales, la valeur optimum des distances anode-cathode dans une cellule à mercure est souvent influencée par la position de la cellule parmi un groupe de cellules.

Tenant compte de ces observations, dans une forme de réalisation spécialement avantageuse de l'invention, le détecteur associé à chaque unité locale de régulation comprend un organe de repérage de la position de l'unité anodique scrutée dans l'unité électrolytique, et l'unité centrale de régulation comprend un organe de repérage de la position, dans le groupe de cellules, de l'unité électrolytique associée à l'unité locale scrutée.

Dans cette forme de réalisation de l'installation selon l'invention, le circuit de consigne associé à l'unité centrale est alimenté en signaux supplémentaires définissant la position de l'unité anodique scrutée et de l'unité électrolytique qui la contient et il est ainsi à même d'apporter un correctif supplémentaire dans la définition de la valeur de consigne.

Généralement, dans les cellules d'électrolyse en activité, on peut répartir les unités anodiques en trois catégories, selon la distance qui les sépare de la cathode. Une première catégorie comprend les unités anodiques qui occupent une position pour laquelle cette distance est proche de la valeur idéale et qui ne requièrent dès lors pas un ajustement; une deuxième catégorie d'unités anodique est constituée par celles qui occupent une position exagérément éloignées de la cathode et qu'il convient d'ajuster si on cherche à améliorer le rendement énergétique de l'électrolyse; la troisième catégorie d'unités anodiques regroupe celles qui occupent une position exagérément proche de la cathode et qui requièrent de ce fait une intervention rapide pour éviter un court-circuit local et une détérioration de l'anode.

En pratique, il est souhaitable d'assurer, dans l'ordre, d'abord un réglage des unités anodiques de la troisième catégorie, puis un réglage de celles de la deuxième catégorie.

Selon une forme de réalisation préférée de l'installation selon l'invention, conçue spécialement pour la mise en oeuvre de ce mode idéal de régulation, chaque unité locale de régulation comprend, d'une part, entre le circuit de comparaison et le dispositif de réglage motorisé, une mémoire de comparaison pour le stockage des signaux provenant dudit circuit de comparaison et, d'autre part, un programmateur conçu pour réaliser le fonctionnement de l'unité locale en deux phases comprenant, dans une première phase, une scrutation des unités anodiques et un couplage du circuit de comparaison avec la mémoire de comparaison et, dans une seconde phase, une scrutation des unités anodiques et un couplage de la mémoire de comparaison avec un organe d'actionnement du dispositif de réglage motorisé.

Dans cette forme de réalisation de l'invention, la première phase de scrutation sert à établir les signaux de comparaison des unités anodiques et la seconde phase de scrutation sert exclusivement au réglage des unités anodiques à partir de ces signaux. Il est possible de programmer le programmateur de manière, par exemple, qu'au cours de la seconde phase de scrutation, les unités anodiques soient scrutées successivement l'une après l'autre dans l'ordre des distances anode-cathode croissantes.

A cet effet, selon une variante avantageuse de cette forme d'exécution de l'invention, la mémoire de comparaison de chaque unité locale de régulation comprend un répartiteur des signaux stockés dans un ordre correspondant à des distances anode-cathode croissantes et son programmateur est couplé au répartiteur en sorte d'exécuter la scrutation dans la seconde phase, dans l'ordre du stokkage des signaux dans la mémoire de comparaison.

Selon une forme de réalisation spécialement avantageuse de l'installation selon l'invention, chaque unité locale de régulation comprend une mémoire pour le stockage des signaux de consigne (qui, dans la suite, sera appelée "mémoire de consigne"), une mémoire pour le stockage des signaux provenant du transformateur (qui, dans la suite, sera désignée "mémoire de conductance") et une mémoire pour le stockage des signaux provenant du convertisseur (qui, par la suite, sera désignée "mémoire de marche locale"); par ailleurs, l'unité centrale de régulation comprend une mémoire pour le stockage des signaux provenant du convertisseur des unités locales de régulation et une mémoire pour le stockage des signaux provenant du circuit de consigne (dans la suite, ces deux mémoires sont appelées respectivement "mémoire de marche locale" et "mémoire de consigne").

Cette forme de réalisation de l'invention permet une plus grande souplesse de fonctionnement de l'installation, en permettant notamment que les unités locales et l'unité centrale de régulation réalisent plusieurs fonctions simultanément.

Ainsi, selon une variante intéressante de cette forme de réalisation de l'invention, chaque mémoire de l'unité centrale de régulation est divisée en plusieurs sections de stockage correspondant chacune à une unité locale de régulation, et l'unité centrale de régulation est programmée de manière à réaliser des séquences opératoires successives de trois étapes comprenant:
-une étape de scrutation d'une unité locale de régulation avec couplage de la mémoire de marche locale de cette unité locale de régulation à la section afférente à cette unité locale dans la mémoire de marche locale de l'unité centrale;
-une étape de couplage du circuit de consigne de l'unité centrale de régulation avec la section afférente à une unité locale de régulation, dans la mémoire de marche locale de l'unité centrale;
-une étape de scrutation d'une unité locale de régulation. avec couplage de la mémoire de consigne de cette unité locale à la section afférente à cette unité locale dans la mémoire de consigne de l'unité centrale de régulation.

Dans cette forme de réalisation de l'invention, les trois étapes de chaque séquence opératoire peuvent être opérées sur la même unité locale de régulation ou sur des unités locales distinctes, et elles peuvent être exécutées simultanément ou séparément, selon les caractéristiques constructives de l'unité centrale.

Selon un mode d'exécution particulier de cette forme de réalisation de l'invention, on préfère toutefois que les deux étapes citées en premeir lieu ci-dessus soient exécutées sur une même unité locale de régulation, tandis que la troisième étape est exécutée sur une autre unité locale. On préfère par ailleurs que l'unité centrale de régulation exécute l'étape citée en deuxième lieu, après avoir exécuté les deux autres étapes.

L'installation selon l'invention, principalement dans son mode d'exécution qui vient d'être décrit, présente le grande avantage de raccourcir la durée globale du contrôle et du réglage des unités anodiques et, par voie de conséquence, d'augmenter la fréquence de ces contrôles et de ces réglages. Il s'ensuit qu'en régime normal de fonctionnement des cellules d'électrolyse, les unités anodiques occupent en permanence des positions proches de l'optimum et ne requièrent dès lors que des ajustements modérés. Cette particularité autorise l'utilisation, pour le dispositif de réglage motorisé, de moteurs électriques à vitesse de rotation lente et par conséquent de faible puissance et de faible encombrement, dont le coût, la consommation électrique et les frais d'entretien sont modérés.

La possibilité, offerte par l'installation selon l'invention, de s'accomoder de moteurs électriques de puissance modérée apporte l'avantage supplémentaire de simplifier grandement leur circuit électrique de commande. Celui-ci s'acco- mode facilement et avantageusement de composants électroniques à semi-conducteurs du type du thyristor ou du type du TRIAC, selon que les moteurs utilisés sont à courant continu ou à courant alternatif, les semi-conducteurs du type TRIAC étant des assemblages équivalents à deux thyristors opposés, munis d'une gachette unique d'amorçage, (Techniques de l'Ingénieur, électronique E-1022, 3-1972, p. 10).

Dans une forme de réalisation particulièrement avantageuse de l'installation selon l'invention, le dispositif de réglage motorisé est constitué de moteurs à courant alternatif du type synchrone, éventuellement équipés d'un réducteur de vitesse. Du fait qu'ils se caractérisent par une vitesse de rotation constante, l'utilisation de moteurs synchrones présente l'avantage de faciliter le contrôle de l'amplitude du déplacement des unités anodiques, en opérant simplement une mesure de la durée de fonctionnement des moteurs.

L'utilisation de moteurs synchrones s'est révélée spécialement avantageuse dans la forme de réalisation préférée décrite plus haut, où les unités locales de régulation fonctionnent en deux phases successives comprenant respectivement une première phase de scrutation des unités anodiques servant à l'établissement des signaux de comparaison afférents aux unités anodiques et une seconde phase de scrutation servant au réglage des unités anodiques à partir de ces signaux de comparaison. En effet, dans une variante de cette forme de réalisation préférée, le programmateur de chaque unité locale de régulation est programmé de manière que, dans la seconde phase de scrutation, l'organe de scrutation opère, pour chaque unité anodique, une séquence de scrutations successives comprenant:
-une première scrutation avec couplage de la mémoire de comparaison de l'unité locale de régulation avec l'organe d'actionnement du dispositif de réglage motorisé de l'unité anodique: au cours de cette première scrutation, le dispositif de réglage motorisé de l'unité anodique est démarré automatiquement dans le sens adéquat en fonction du signal de comparaison afférent à cette unité anodique;
-des scrutations ultérieures répétées, avec couplage de l'organe de mesure, du transformateur, du circuit de comparaison et du dispositif de réglage motorisé de l'unité anodique scrutée: au cours de chacune de ces scrutations, l'unité locale de régulation opère une comparaison entre la conductance instantanée mesurée et la valeur de consigne et elle arrête le dispositif de réglage motorisé si la différence entre ces deux grandeurs tombe, en valeur absolue, sous une valeur de seuil prédéterminée.

Cette variante de l'invention présente l'avantage remarquable de permettre le réglage de plusieurs unités anodiques simultanément sur chaque unité électrolytique, puisqu'entre deux scrutations successives d'une unité anodique, l'organe de scrutation peut scruter d'autres unités anodiques de l'unité électrolytique et démarrer, si nécessaire, leurs dispositifs de réglage motorisé respectifs.

Des particularités et détails de l'invention apparaîtront au cours de la description suivante de quelques formes de réalisation, en référence aux dessins annexés.
La figure 1 est une vue schématique, en plan, d'un groupe de cellules d'électrolyse à cathode de mercure, reliées à une installation de régulation conforme à l'invention;
La figure 2 est une échelle des signaux de comparaison des anodes d'une cellule du groupe de cellules d'électrolyse.

On a représenté à la figure 1 un groupe de trois cellules à cathode de mercure 1, 2, 3 pour l'électrolyse de solutions aqueuses de chlorure de sodium. Ces cellules d'électrolyse sont du type à cathode horizontale de mercure (J. S. Sconce, Chlorine, its manufacture, properties and uses, 1962, Reinhold Publishing Corporation, New York, pages 181 à 194). Elles comprennent une cathode mobile de mercure faiblement inclinée, au-dessus de laquelle des anodes telles que 4, 4', 4", 5, 5', 5" sont suspendues par des tiges de support individuelles 6. Les anodes sont réparties en plusieurs rangs parallèles d'anodes couplées en dérivation à des barres omnibus d'amenée de courant 7 (par exemples le range des anodes 4, 4' et 4" et le rang des anodes 5, 5' et 5"). Les tiges de support 6 des anodes sont deplaçables verticalement et individuellement pour ajuster l'écart entre chaque anode et la cathode et, à cet effet, un moteur électrique, non représenté, est associé à chaque tige d'anode 6. Pour éviter une détérioration des moteurs au contact de l'atmosphère corrosive régnant généralement autour des cellules, chaque moteur est noyé dans une masse d'une résine synthétique coulée autour du moteur et traversée de manière étanche par l'arbre du moteur.

L'installation de régulation du groupe de cellules 1, 2, 3 comprend trois unités locales de régulation 8, associées chacune à une cellule d'électrolyse individuelle et une unité centrale de régulation 9 associée aux trois unités locales 8.

Chaque unité locale 8 est conçue pour scruter successivement et séparément chaque anode de sa cellule, selon un ordre logique prédéterminé, mesurer la conductance de la couche d'électrolyte entre l'anode scrutée et la cathode, comparer la conductance mesurée à une valeur de consigne et modifier, en cas de besoin, la position de l'anode scrutée en fonction du résultat de la comparaison. A cet effet, les unités locales 8 comprennent chacune:
-un organe de scrutation schématisé en 10, qui a pour fonction de brancher les anodes de la cellule, l'une après l'autre, sur les organes fonctionnels de l'unité locale;
-un organe de mesure 11 de la conductance de la couche d'électrolyte séparant l'anode scrutée de la cathode;
-un transformateur 12 couplé à l'organe de mesure 11 et destiné à convertir la valeur numérique de la conductance en un signal de tension électrique:
-une mémoire de conductance 13, associée au transformateur 12;
-un détecteur 14 de conditions locales de marche de la cellule associée à l'unité locale;
-un convertisseur 15 des valeurs numériques relevées par le détecteur 14, en signaux de tension électrique;
-une mémoire de marche locale 16 associée au convertisseur 15;
-une mémoire de consigne 17;
-un circuit de comparaison 18 associé aux mémoires 16 et 17;
-une mémoire de comparaison 19 associée au circuit de comparaison 18;
-un programmateur 20.

Dans chaque unité locale de régulation 8, les mémoires 13, 16, 17 et 19 sont divisées chacune en plusieurs sections de stockage 13a, 13b,..., 16a, 16b,..., 17a, 17b,..., 19a, 19b,... , chaque section de stockage, dans chaque mémoire, correspondant à une anode individuelle de la cellule d'électrolyse associée à l'unité locale de régulation. Par exemple, dans l'unité locale 8 associée à la cellule 1, des sections de stockage 13a, 16a, 17a et 19a correspondent chacune à la seule anode 4 de cette cellule 1.

L'unité centrale 9 a pour fonction de calculer les valeurs de consigne afférentes respectivement aux anodes scrutées, à partir des informations relevées par le détecteur 14 des unités locales 8. Elle comprend, à cet effet:
-un organe de scrutation 21 destiné à brancher sélectivement et successivement chaque unité locale 8 sur l'unité centrale 9;
-une mémoire de marche locale 22, destinée à être couplée sélectivement aux mémoires de marche locale 16 des unités locales 8;
-un circuit de consigne 23 qui a pour fonction de produire les signaux de consigne nécessaires au fonctionnement des unités locales 8;
-une mémoire de consigne 24 associée au circuit de consigne 23;
-un organe de repérage 25 de l'unité locale 8 scrutée;
-un programmateur 26.

Dans l'unité centrale de régulation 9, les mémoires 22 et 24 sont divisées chacune en trois sections de stockage 22a, 22b, 22c, 24a, 24b, 24c, chaque section, dans chaque mémoire, correspondent à une unité locale individuelle 8. Chaque section de stockage est par ailleurs divisée en plusieurs zones de stockage indépendantes, non représentées, qui correspondent chacune à une anode de l'installation d'électrolyse.

Dans l'exemple d'application qui va suivre, le programmateur 20 des unités locales de régulation 8 à été programmé de manière que les unités locales fonctionnent de manière cyclique, indépendamment les unes des autres, chaque cycle comportant cinq phases opératoires successives telles que décrites ci-après.

Ainsi, un cycle de fonctionnement de l'unité locale 8 associée à la cellule 1 comprend, dans l'ordre chronologique, les cinq phases opératoires suivantes.

Dans une première phase opératoire, l'unité locale 8 de la cellule 1 est scrutée par l'unité centrale 9 et la mémoire de consigne 17 de cette unité locale est couplée à la section 24a de la mémoire de consigne 24 de l'unité centrale 9, via un circuit de transmission 27a. Pendant cette phase, la mémoire 17 stocke des valeurs de consigne afférentes respectivement à toutes les anodes de la cellule 1.

A l'issue de la première phase opératoire, l'unité centrale 9 est débranchée de l'unité locale 8 associée à la cellule 1.

Dans une deuxième phase opératoire, l'unité locale 8 de la cellule 1 scrute successivement selon un ordre logique préétabli, toutes les anodes de la cellule 1, en commençant par exemple par l'anode 4. Pendant que l'anode 4 est scrutée, le détecteur 14 relève des données locales de marche de la cellule 1, telles que par exemple la température et la concentration de la solution de chlorure de sodium à l'entrée et à la sortie de la cellule, ou au niveau du rang des anodes 4, 4', 4", le débit du mercure dans la cellule, le numéro de l'anode scrutée 4. Ces données locales sont transférées, dans le convertisseur 15 où elles sont converties chacune en un signal de tension électrique distinct, qui est ensuite stocké dans la section 16a de la mémoire de marche locale 16. L'organe de mesure 11 relève l'intensité 1 du courant électrique dans l'anode 4 et la tension électrique U entre l'anode 4 et la sole de la cellule 1, puis exécute l'opération: dans laquelle E. désigne la tension réversible de la réaction d'électrolyse pour l'anode considérée.

La tension réversible Eₒ est une donnée fixe qui dépend notamment de la nature du matériau de l'anode et de la position de celle-ci dans la cellule. Dans le cas d'anodes en titane portant un revêtement actif formé d'un mélange d'oxyde de ruthénium et d'oxyde de titane, Eₒ est généralement fixée entre 3,10 et 3,30V, selon la position de l'anode dans la cellule.

Le résultat de l'opération précitée représente la conductance de la couche d'électrolyte sous l'anode 4 dans la cellule 1; il peut être obtenu de la manière décrite dans les brevets BE-A-668 236 et BE-A-695 771 cités plus haut.

Dans le transformateur 12, le résultat de l'opération susdite est convertie en une tension électrique qui est transférée dans la section 13a de la mémoire de conductance 13.

Les opérations précitées de la deuxième phase opératoire du cycle sont répétées successivement pour toutes les autres anodes de la cellule 1, et les signaux obtenus sont stockés respectivement dans les sections 13b, 13c,..., de la mémoire de conductance 13 et dans les sections 16b, 16c,... de la mémoire de marche locale 16.

Dans la troisième phase opératoire, le circuit de comparaison 18 est actionné et branché sur les mémoires de conductance 13, de consigne 17 et de comparaison 19. Le circuit de comparaison 18 opère la soustraction des signaux de tension de la mémoire 17, de ceux de la mémoire 13 et transfère les signaux résultants (signaux de comparaison) dans les sections de stockage 19a, 19b, 19c,... de la mémoire de comparaison 19.

Dans la quatrième phase opératoire du cycle de fonctionnement de l'unité locale 1 de la cellule 1, l'organe de scrutation 10 opère une nouvelle scrutation des anodes de la cellule et, pour chaque anode scrutée, il couple le circuit d'actionnement du moteur de l'anode à la section 19a, 19b,..., de la mémoire de comparaison 19, ce qui provoque le démarrage du moteur dans le sens requis, jusqu'à annulation du signal correspondant à cette anode dans la mémoire de comparaison 19.

Dans une cinquième phase, l'unité locale 8 est scrutée par l'unité centrale 9 et les mémoires de marche locale 16 et 22 de ces deux unités de régulation sont couplées l'une à l'autre via un circuit des transmission 28a, pour transférer les signaux de la mémoire 116 dans la section de stockage 22a.

Le programmateur 26 de l'unité centrale 9 est programmé de manière que celle-ci exécute une succession de séquences opératoires de trois étapes comprenant une première étape correspondant à la cinquième phase précitée d'un cycle de fonctionnement d'une unité locale 8, une deuxième étape correspondant à la deuxième phase d'un cycle de fonctionnement d'une autre unité locale 8 et une troisième étape au cours de laquelle l'unité centrale 9 définit, à partir des informations recueillies à la première étape, des valeurs de consigne afférentes à un cycle ultérieur de fonctionnement de l'unité locale 8 traitée à la première étape.

Par exemple, une séquence opératoire de l'unité centrale 9 va comprendre:
-une première étape au cours de laquelle l'unité centrale 9 scrute l'unité locale 8 de la cellule 2 pour coupler les mémoires de marche locale 16 et 22 de ces deux unités de régulation via le circuit 28b et transférer les signaux de la mémoire 16 dans la section 22b de la mémoire 22;
-une deuxième étape, au cours de laquelle l'unité centrale 9 scrute l'unité locale 8 de la cellule 3 pour coupler la section 24c de la mémoire de consigne 24 à la mémoire de consigne 17 de cette unité locale, via le circuit 27c; au cours de cette étape, des valeurs de consigne, définies dans l'unité centrale 9 au cours d'une séquence opératoire antérieure, sont transférées vers la mémoire de consigne 17 de l'unité locale 8 de la cellule 3;
-une troisième étape, au cours de laquelle le circuit de consigne 23 de l'unité centrale 9 est couplé à la mémoire de consigne 24. Pendant cette étape, le circuit de consigne 23 traite les signaux qui ont été stockés dans la section 22b de la mémoire 22 au cours de la première étape et fournit une tension de consigne propre à chaque anode de la cellule 2, et cette tension de consigne est stockée dans la section 24b de la mémoire de consigne 24 jusqu'à une séquence opératoire ultérieure, au cours de laquelle l'unité locale 8 de la cellule 2 sera scrutée à la deuxième étape.

La tension de consigne est une valeur de tension électrique, qui est représentative de la valeur de consigne de la conductance de la couche d'électrolyte sous l'anode considérée, par exemple l'anode 4 de la cellule 2. Par définition, cette valeur de consigne est la conductance qu'aurait la couche d'électrolyte entre l'anode 4 de la cellule 2 et sa cathode de mercure, dans les conditions locales de marche relevées par le détecteur 14, si l'anode 4 occupait une position idéale prédéterminée.

On peut éventuellement introduire dans le circuit de consigne 23 un signal de tension supplémentaire provenant de l'organe de repérage 25, si, dans le calcul de la valeur de consigne, on souhaite teneur compte de la position de la cellule scrutée 1 dans le groupe de cellules d'électrolyse.

En régime normal de fonctionnement des cellules d'électrolyse, il n'y a en général qu'un nombre limité d'anodes qui occupent des positions critiques très dangereuses (très proches du court-circuit avec la cathode) ou très peu économiques (car exagérément éloignées de la cathode), de sortie qu'en pratique, il n'y à qu'un nombre limité d'anodes dont la position doit être ajustée.

Tenant compte de cette observation, dans une variante d'exécution préférée de l'installation de régulation qui vient d'être décrite, la mémoire de comparaison 19 des unités locales 8 comprend un répartiteur des signaux de tension de comparaison qui y sont stockés. Le répartiteur a pour fonction de répartir les signaux stockés en trois catégories de signaux qui sont exemplifiés au diagramme de la figure 2, dans lequel l'axe des ordonnées exprime les tensions de comparaison exprimées par exemple en millivolts.

Une première catégorie comprend les signaux de comparaison qui sont compris entre deux valeurs limites fixes prédéterminées a et b, situées de part et d'autre de la valeur nulle idéale et qui correspondant ainsi aux anodes occupant une position proche de l'optimum par rapport à la cathode de leur cellule; la deuxième catégorie regroupe les signaux de comparaison qui sont inférieurs à la limite inférieure a, par exemple le signal c, et qui correspondent ainsi aux anodes occupant une position exagérément éloignée de la cathode; la troisième catégorie comprend tous les signaux de comparaison tels que d, qui sont supérieurs à la limite supérieure b et qui correspondent ainsi aux anodes qui sont trop proches de la cathode.

Dans la deuxième catégorie, les signaux de comparaison sont répartis dans l'ordre de leurs valeurs absolues décroissantes, ce qui correspond à un classement des anodes correspondantes dans l'ordre des distances anode-cathode décroissantes. Dans la troisième catégorie, les signaux de comparaison sont répartis dans l'ordre de leurs valeurs absolues décroissantes, ce qui correspond à un classement des anodes correspondantes dans l'ordre des distances anode-cathode croissantes.

Les programmateurs 20 des unités locales 8 sont par aiileurs programmées de manière que, dans la quatrième phase opératoire du cycle de fonctionnement des unités locales 8, la scrutation des anodes de chaque cellule soit réalisée dans l'ordre de répartition des signaux de comparaison dans la mémoire de comparaison 19, en commençant par la troisième catégorie de signaux, puis la deuxième catégorie.

Cet ordre de scrutation revient ainsi à scruter d'abord les anodes occupant une position dangereuse, trop proche de la cathode, puis les anodes occupant une position exagérément éloignées de la cathode par rapport à une position idéale de référence. Les anodes de la première catégorie ne sont pas scrutées au cours de cette quatrième phase opératoire.

Cette variante d'exécution préférée de l'installation selon l'invention permet de réduire le temps affecté à la quatrième phase opératoire du cycle de fonctionnement des unités locales 8, à celui qui est nécessaire pour scruter et ajuster une partie seulement des anodes de chaque cellule, car dans tous les cas, ce sont les anodes dont la position est la plus dangereuse qui sont ajustées en premier lieu.

Cette variante d'exécution de l'invention permet ainsi de raccourcir la durée des cycles de fonctionnement des unités locales et, par voie de conséquence, d'augmenter la fréquence des contrôles et des réglages des anodes des cellules.

Dans un mode de réalisation spécialement avantageux de cette variante d'exécution de l'invention, les moteurs des anodes sont des moteurs à courant alternatif du type synchrone et le programmateur 20 des unités locales de régulation 8 est programmé de manière qu'au cours de la quatrième phase opératoire, l'organe de scrutation 10 opère, pour chaque anode, une séquence de scrutations successives séparées l'une de l'autre par un intervalle de temps constant, dont la durée est au maximum égale au temps mis par l'anode pour parcourir une distance égale à celle séparant la position (a) de la position (0). Entre deux scrutations consécutives d'une même anode (par exemple l'anode 4), l'organe de scrutation 10 opère une série de scrutations d'anodes voisines (par exemple des anodes 4', 4",...).

Par exemple, dans le cas de la cellule 1, l'organe de scrutation 10 va, au cours de la quatrième phase opératoire, scruter successivement, d'abord l'anode 4 et démarrer son moteur dans le sens requis, puis l'anode 4' et démarrer son moteur et finalement l'anode 4" et démarrer le moteur de celle-ci. Dès ce moment, les trois moteurs des trois anodes 4, 4', 4" tournent en permanence, à vitesse constante, de sorte que les anodes 4, 4' et 4" sont déplacés en permanence en regard de la cathode, chacune dans un sens défini, à vitesse constante.

L'organe de scrutation 10 revient ensuite à l'anode 4 et opère une nouvelle scrutation de celle-ci: au cours de cette deuxième scrutation, l'organe de mesure 11 relève la valeur instantanée de la conductance de la couche d'électrolyte sous l'anode 4, le résultat est transféré, via le transformateur 12, au circuit de comparaison 18 et celui-ci émet un signal représentatif de la différence entre la conductance instantanée mesurée et la valeur de consigne qui avait été stockée au cours de la première phase opératoire décrite plus haut. Si le signal de comparaison émis 18 ne tombe pas au-dessous d'une valeur de seuil correspondant à une position correcte de l'anode 4, son moteur est maintenu en marche. L'organe de scrutation 10 passe ensuite à l'anode 4' puis à l'anode 4" et les opérations susdites sont exécutées séparément pour chacune de ces deux anodes. Ce cycle de scrutations des anodes 4, 4', 4" est répété à plusieurs reprises, à intervalles de temps réguliers définis plus haut. Dès que le signal de comparaison 18 relevé pour une anode (4, 4' ou 4") tombe sous la valeur de seuil précitée, le moteur de cette anode est arrêté.

Les scrutations successives du groupe d'anodes 4, 4', 4" sont poursuivies par exemple jusqu'à épuisement d'un temps fixe imparti ou jusqu'à ce que les trois anodes 4, 4' et 4" aient été correctement ajustées.

L'organe de scrutation 10 passe alors à un groupe voisin d'anodes, par exemple le groupe des anodes 5, 5' et 5" et recommence pour celles-ci les mêmes séquences de scrutation.

## Revendications

1. Installation pour la régulation des distances anode-cathode dans un groupe de cellules d'électrolyse qui comprennent chacune des unités anodiques (4, 4', 4", 5, 5', 5") déplaçables en regard d'une cathode de mercure et des moteurs pour déplacer les unités anodiques individuellement en regard de la cathode, l'installation comprenant
-d'une part, des unités locales de régulation (8) qui sont associées chacune à une cellule (1, 2, 3) du groupe de cellules et qui comprennent chacune:
. un organe de mesure (11) de conductance électrique,
. un transformateur (12) de la conductance électrique en un signal électrique,
. un détecteur (14) de conditions de marche locales de la cellule qui lui est associée,
. un convertisseur (15) des conditions de marche locales détectées, en signaux électriques,
. un circuit de comparaison (18) des signaux du transformateur (12) avec des signaux de consigne représentatifs de valeurs de consigne de la conductance électrique,
. une mémoire de comparaison (19) couplée au circuit de comparaison (18),
. un programmateur (20) conçu pour réaliser le fonctionnement de l'unité locale en deux phases comprenant, dans une pre- _{'} mière phase, une liaison sélective des unités anodiques à son organe de mesure (11) et un couplage de son circuit de comparaison (18) à sa mémoire de comparaison (19) et, dans une seconde phase, un couplage sélectif des moteurs des unités anodiques à sa mémoire de comparaison (19);
-d'autre part, une unité centrale de régulation (9) qui comprend:
. un organe de couplage (21) de l'unité centrale de régulation (9) aux unités locales de régulation (8),
. une mémoire de marche locale (22) pour le stockage des signaux provenant du convertisseur (15) des unités locales (8),
. un circuit de consigne (23) conçu pour définir des signaux de consigne au départ des signaux de la mémoire de marche locale (22) de l'unité centrale de régulation (9),
. une mémoire de consigne (24) pour le stockage des signaux de consigne provenant du circuit de consigne (23),
. un programmateur (26) programmé pour coupler l'unité centrale de régulation (9) séparément et successivement avec chaque unité locale de régulation (8) et relier les mémoires de marche locale (22) et de consigne (24) de l'unité centrale (9) respectivement au convertisseur (15) et au circuit de comparaison (18) de l'unité locale (8) couplée à l'unité centrale (9).

2. Installation selon la revendication 1, caractérisé en ce que chaque unité locale de régulation (8) comprend une mémoire de consigne (17) pour le stockage des signaux de consigne et une mémoire de marche locale (16) pour le stockage des signaux provenant du convertisseur (15), en ce que chaque mémoire (22, 24) de l'unité centrale de régulation (9) est divisée en sections de stockage (22a, 22b, 22c,..., 24a, 24b, 24c,...) correspondant chacune à une unité locale de régulation (8) et en ce que le programmateur (26) de l'unité centrale de régulation (9) est programmé de manière à réaliser des séquences opératoires successives de trois étapes comprenant une étape de couplage de la mémoire de marche locale (16) d'une unité locale de régulation (8) à la section (22a, 22b, 22c,...) afférente à cette unité locale, dans la mémoire de marche locale (22) de l'unité centrale de régulation (9), une étape de couplage du circuit de consigne (23) de l'unité centrale de régulation (9) avec la section (22b, 22c, ... , 22a) afférente à une unité locale de régulation (8) dans la mémoire de marche locale (22) de l'unité centrale (9) et une étape de couplage de la mémoire de consigne (17) d'une unité de régulation (8) à la section (24c,... 24a, 24b) afférente à cette unité locale dans la mémoire de consigne (24) de l'unité centrale de régulation (9).

3. Installation selon la revendication 2, caractérisée en ce que le programmateur (26) de l'unité centrale de régulation (9) est programmé de manière que deux au moins des trois étapes précitées soient exécutées sur des unités locales de régulation (8) distinctes.

4. Installation selon l'une quelconque des revendications 1 à 3, caractérisée en ce que le détecteur (14) associé à chaque unité locale de régulation (8) comprend un organe de repérage de la position, dans la cellule, de l'unité anodique en liaison avec ladite unité locale, et en ce que l'unité centrale de régulation (9) comprend un organe de repérage de la position, dans le groupe de cellules, de la cellule dont l'unité locale (8) est branchée avec l'unité centrale.

5. Installation selon l'une quelconque des revendications 1 à 4, caractérisé en ce que la mémoire de comparaison (19) de chaque unité locale de régulation (8) comprend un répartiteur des signaux stockés en trois catégories comprenant une première catégorie qui regroupe les signaux afférents aux unités anodiques pour lesquelles la distance anode-cathode est comprise entre une limite supérieure (a) et une limite inférieure (b), une deuxième catégorie qui regroupe les signaux afférents aux unités anodiques pour lesquelles la distance anode-cathode est supérieure à la limite supérieure (a) et une troisième catégorie qui regroupe les signaux afférents aux unités anodiques pour lesquelles la distance anode-cathode est inférieure à la limite inférieure (b), et en ce que les moteurs sont dotés d'un organe d'actionnement qui est conçu pour actionner lesdit moteurs uniquement dans le cas des unités anodiques de la deuxième et de la troisième catégorie.

6. Installation selon l'une quelconque des revendications 1 à 5, caractérisé en ce que les moteurs sont à courant alternatif du type synchrone.

7. Installation selon l'une quelconque des revendications 1 à 6, caractérisée en ce que le détecteur (14) de conditions de marche locales de la cellule (1, 2, 3) comprend des organes de mesure de paramètres sélectionnés parmi le débit du mercure dans la cellule, l'intensité globale du courant électrique dans la cellule, la température et la concentration instantanées de la couche d'électrolyte sous l'unité anodique couplée à l'organe de liaison de l'unité locale associée à la cellule.

8. Installation selon l'une quelconque des revendications 1 à 7, caractérisé en ce que l'unité anodique (4, 4', 4", 5, 5', 5") est une anode individuelle de l'unité électrolytique (1, 2, 3).

## Patentansprüche

1. Vorrichtung zur Regelung von Anoden-Kathodenabständen in einer Gruppe von Elektrolysezellen, die jede anodische Einheiten (4, 4', 4", 5, 5', 5"), die gegenüber einer Quecksilberkathode verschiebbar sind und Motoren, um die anodischen Einheiten individuell gegenüber der Kathode zu verschieben, enthalten, wobei die Vorrichtung
-einerseits, lokale Regelungseinheiten (8), die jede mit einer Zelle (1,2,3) der Gruppe von Zellen verbunden sind, und die jede
. ein Meßelement (11) für den elektrischen Leitwert,
. einen Umformer (12) des elektrischen Leitwerts in ein elektrisches Signal,
. einen Sensor (14) der lokalen Arbeitsbedigungen der Zelle, mit der er verbunden ist,
. einen Konverter (15) der abgetasteten lokalen Arbeitsbedingungen in elektrische Signale,
. einen Vergleichsschaltkreis (18) der Signale des Umformers (12) mit typischen Einstellwertsignalen der Einstellwerte des elektrischen Leitwerts,
. einen Vergleichsspeicher (19), der mit dem Vergleichsschaltkreis (18) gekoppelt ist,
. ein Programmschaltwerk (20), das geeignet ist die Funktion der lokalen Einheit in zwei Phasen, umfassend, in einer ersten Phase eine selektive Verbindung der anodischen Einheiten mit ihrem Meßelement (11) und eine Kopplung ihres Vergleichsschaltkreis (18) mit ihrem Vergleichsspeicher (19), und in einer zweiten Phase eine selektive Kopplung der Motoren der anodischen Einheiten mit ihrem Vergleichsspeicher (19) zu verwirklichen, umfassen,
-andererseits, eine Zentraleinheit zur Regelung (9), die
. ein Kopplungselement(21) derZentraleinheit zur Regelung (9) an die lokalen Regelungseinheiten (8),
. einen lokalen Arbeitsspeicher (22) für die Speicherung der Signale, die von dem Konverter (15) der lokalen Einheiten (8) ausgehen,
. einen Einstellwertschaltkreis (23), der geeignet ist Einstellwertsignale ausgehend von den Signalen des lokalen Arbeitsspeichers (22) der Zentraleinheit zur Regelung (9) zu definieren,
. einen Einstellwertspeicher (24) für die Speicherung der Einstellwertsignale, die von dem Einstellwertschaltkreis (23) ausgehen,
. ein Programmschaltwerk (26), das programmiert ist die Zentraleinheit zur Regelung (9) getrennt und aufeinanderfolgend mit jeder lokalen Regelungseinheit (8) zu koppeln und die lokalen Arbeits- (22) und Einstellwertspeicher (24) der Zentraleinheit (9) jeweils mit dem Konverter (15) und mit dem Vergleichsschaltkreis (18) der lokalen Einheit (8), die mit der Zentraleinheit (9) gekoppelt ist, zu verbinden, umfaßt, enthält.

2. Vorrichtung nach Anspruch 1, dadurch gekennzeichnet, daß jede lokale Regelungseinheit (8) einen Einstellwertspeicher (17) für die Speicherung der Einstellwertsignale und einen lokalen Arbeitsspeicher (16) für die Speicherung der Signale, die von dem Konverter (15) ausgehen, umfaßt, und dadurch, daß jeder Speicher (22, 24) der Zentraleinheit zur Regelung (9) in Speicherabschnitt (22a, 22b, 22c, ..., 24a, 24b, 24c ...), von denen jeder einer lokalen Regelungseinheit (8) entspricht, unterteilt ist, und dadurch, daß das Programmschaltwerk (26) der Zentraleinheit zur Regelung (9) so programmiert ist, daß aufeinanderfolgende Funktionsfolgen in drei Schritten verwirklicht sind, wobei ein Schritt die Kopplung des lokalen Arbeitspeichers (16) einer lokalen Regelungseinheit (8) an den dieser lokalen Einheit entsprechenden Abschnitt (22a, 22b, 22c, ...) in dem lokalen Arbeitsspeicher (22) der Zentraleinheit zur Regelung (9), ein Schritt die Kopplung des Einstellwertschaltkreises (23) der Zentraleinheit zur Regelung (9) mit dem einer lokalen Regelungseinheit (8) entsprechenden Abschnitt (22b, 22c, ..., 22a) in dem lokalen Arbeitsspeicher (22) der Zentraleinheit zur Regelung (9) und ein Schritt die Kopplung des Einstellwertspeichers (17) einer lokalen Regelungseinheit (8) an den dieser lokalen Einheit entsprechenden Abschnitt (24c, ... 24a, 24b) in dem Einstellwertspeicher (24) der Zentraleinheit zur Regelung (9), umfaßt.

3. Vorrichtung nach Anspruch 2, dadurch gekennzeichnet, daß das Programmschaltwerk (26) der Zentraleinheit zur Regelung (9) so programmiert ist, daß mindestens zwei von drei vorgenannten Schritten über verschiedene lokale Regelungseinheiten (8) ausgeführt sind.

4. Vorrichtung nach einem der Ansprüche 1-3, dadurch gekennzeichnet, daß der Sensor (14), der mit jeder lokalen Regelungseinheit (8) verbunden ist, ein Element zur Feststellung der Position, in der Zelle, der anodischen Einheit in Verbindung mit der genannten lokalen Einheit umfaßt, und dadurch, daß die Zentraleinheit zur Regelung (9) ein Element zur Feststellung der Position, in der Gruppe der Zellen, der Zelle, deren lokale Einheit (8) mit der Zentraleinheit verbunden ist, umfaßt.

5. Vorrichtung nach einem der Ansprüche 1-4, dadurch gekennzeichnet, daß der Vergleichsspeicher (19) jeder lokalen Regelungseinheit (8) einen Verteiler der gespeicherten Signale in drei Klassen, umfassend, eine erste Klasse, die die den anodischen Einheiten entsprechenden Signale, für welche der Anoden-Kathodenabstand zwischen einer oberer Grenze (a) und einer unteren Grenze (b) liegt, umschichtet, eine zweite Klasse, die die den anodischen Einheiten entsprechenden Signale, für welche der Anoden-Kathodenabstand über der oberen Grenze, (a) liegt, umschichtet, und eine dritte Klasse, die die den anodischen Einheiten ensprechenden Signale, für welche der Anoden-Kathodenabstand unter der unteren Grenze (b) liegt, umschichtet, enthält, und dadurch, daß die Motoren mit einem Antriebselement ausgestattet sind, das geeignet ist, die genannten Motoren lediglich in dem Fall der anodischen Einheiten der zweiten und dritten Klasse anzutreiben.

6. Vorrichtung nach einem der Ansprüche 1-5, dadurch gekennzeichnet, daß die Motoren mit Wechselstrom betrieben und vom Synchrontyp sind.

7. Vorrichtung nach einem der Ansprüche 1-6, dadurch gekennzeichnet, daß der Sensor (14) der lokalen Arbeitsbedingungen der Zelle (1, 2, 3) Meßelemente für Parameter enthält, die unter dem Quecksilberfluß in der Zelle, der gesamten elektrischen Stromstärke in der Zelle, der augenblicklichen Temperatur und Konzentration der Elektrolytschicht unter der anodischen Einheit, die an das Verbindungselement der lokalen Einheit, die mit der Zelle verbunden ist, gekoppelt ist, ausgewählt sind.

8. Vorrichtung nach einem der Ansprüche 1-7, dadurch gekennzeichnet, daß die anodische Einheit (4,4', 4", 5,5', 5") eine individuelle Anode der elektrolytischen Einheit (1, 2, 3) ist.

## Claims

1. Installation for controlling the anode-cathode distances in an assembly of electrolysis cells which each comprise anode units (4, 4', 4", 5, 5', 5") movable with respect to a mercury cathode and motors for moving the anode units individually with respect to the cathode, which installation comprises
on the one hand, local control units (8) which are each associated with a cell (1, 2, 3) of the assembly of cells and which each comprise:
a device (11) for measuring the electrical conductance,
a converter (12) of the electrical conductance into an electrical signal,
a detector (14) of local operating conditions of the cell with which it is associated,
a converter (15) of the detected local operating conditions into electrical signals,
a circuit (18) for comparing the signals of the converter (12) with reference signals representative of reference inputs for the electrical conductance,
a comparison memory (19) coupled with the comparison circuit (18),
a programmer (20) designed for accomplishing the operation of the local unit in two stages comprising, in a first stage, a selective connection of the anode units to its measuring device (11) and a coupling of its comparison circuit (18) with its comparison memory (19) and, in a second stage, a selective coupling of the anode unit motors with its comparison memory (19);
on the other hand, a central control unit (9) which comprises:
a device (21) for coupling the central control unit (9) with the local control units (8),
a local operation memory (22) for storing the signals originating from the converter (15) of the local units (8),
a reference circuit (23) designed for defining reference signals from the signals of the local operation memory (22) of the central control unit (9),
a reference memory (24) for storing the reference signals originating from the reference circuit (23), a programmer (26) programmed for coupling the central control unit (9) separately and successively with each local control unit (8) and connecting the local operation memory (22) and the reference memory (24) of the central unit (9) to the converter (15) and the comparison circuit (18) respectively of the local unit (8) coupled with the central unit (9).

2. Installation according to Claim 1, characterized in that each local control unit (8) comprises a reference memory (17) for storing the reference signals and a local operation memory (16) for storing the signals originating from the converter (15), in that each memory (22, 24) of the central control unit (9) is divided into storage sections (22a, 22b, 22c, etc., 24a, 24b, 24c, etc.) each corresponding to a local control unit (8) and in that the programmer (26) of the central control unit (9) is programmed so as to achieve successive three-stage operating sequences comprising a stage of coupling the local operation memory (16) of a local control unit (8) with the section (22a, 22b, 22c etc.) assigned to this local unit, in the local operation memory (22) of the central control unit (9), a stage of coupling the reference circuit (23) of the central control unit (9) with the section (22b, 22c etc. 22a) assigned to a local control unit (8) in the local operation memory (22) of the central unit (9) and a stage of coupling the reference memory (17) of a local control unit (8) with the section (24c, etc. 24a, 24b) assigned to this local unit in the reference memory (24) of the central control unit (9).

3. Installation according to Claim 2, characterized in that the programmer (26) of the central control unit (9) is programmed so that at least two of the three stages mentioned above are accomplished on separate local control units (8).

4. Installation according to any one of Claims 1 to 3, characterized in that the detector (14) associated with each local control unit (8) comprises a device for identifying the position, in the cell, of the anode unit linked to the said local unit, and in that the central control unit (9) comprises a device for identifying the position, in the assembly of cells, of the cell, the local unit (8) of which is connected to the central unit.

5. Installation according to any one of Claims 1 to 4, characterized in that the comparison memory (19) of each local control unit (8) comprises a distributor for the signals stored in three categories comprising a first category which collects signals relating to anode units for which the anode-cathode distance is between an upper limit (a) and a lower limit (b), a second category which collects signals relating to anode units for which the anode-cathode distance is greater than the upper limit (a) and a third category which collects the anode units for which the anode-cathode distance is less than the lower limit (b), and in that the motors are equipped with an actuating member which is designed for actuating the said motors only in the case of the anode units of the second and the third category.

6. Installation according to any one of Claims 1 to 5, characterized in that the motors are alternating current motors of the synchronous type.

7. Installation according to any one of Claims 1 to 6, characterized in that the detector (14) of local operating conditions of the cell (1, 2,3) comprises devices for measuring parameters chosen from amongst mercury flow rate in the cell, overall electrical current intensity in the cell and the instantaneous temperature and concentration of the electrolyte layer.under the anode unit coupled with the member for coupling the local unit associated with the cell.

8. Installation according to any one of Claims 1 to 7, characterized in that the anode unit (4,4' ,4' ', 5, 5', 5") is an individual anode of the electrolytic unit (1, 2, 3).
